# EUROPÄISCHE PATENTSCHRIFT

(11) **EP 1 797 227 B1**
(45) Veröffentlichungstag und Bekanntmachung des Hinweises auf die Patenterteilung: **05.03.2008**
(21) Anmeldenummer: 05796053.6
(22) Anmeldetag: 30.09.2005
(51) Int. Cl.: D01D 5/42

(54) **VERFAHREN UND VORRICHTUNG ZUR HERSTELLUNG VON BÄNDCHEN**
METHOD AND DEVICE FOR PRODUCING STRIPS
PROCEDE ET DISPOSITIF POUR RÉALISER DES BANDELETTES

(30) Priorität: 05.10.2004 DE 102004048292
(43) Veröffentlichungstag der Anmeldung: 20.06.2007
(73) Patentinhaber: Barmag-Spinnzwirn GmbH, D-09116 Chemnitz (DE)
(72) Erfinder: LAUCKNER, Joachim, 09116 Chemnitz (DE); KUHNAU, Heinz, 34326 Morschen (DE); WEINHOLD, Jens, 09117 Chemnitz (DE)
(74) Vertreter: Kahlhöfer, Hermann
(86) Internationale Anmeldenummer: PCT/EP2005/010599
(87) Internationale Veröffentlichungsnummer: WO 2006/037571

(56) Entgegenhaltungen:
- EP-A- 1 095 892
- DE-A1- 10 241 371

## Beschreibung

Die Erfindung betrifft ein Verfahren zur Herstellung von Bändchen aus einer Folienbahn gemäß dem Oberbegriff des Anspruchs 1 sowie eine Vorrichtung zur Durchführung des Verfahrens gemäß dem Oberbegriff des Anspruchs 9.

Ein gattungsgemäßes Verfahren und eine gattungsgemäße Vorrichtung sind aus der EP 1 095 892 A2 bekannt.

Bei dem bekannten Verfahren und der bekannten Vorrichtung wird aus einer Polymerschmelze eine Folienbahn extrudiert, abgekühlt und zu einer Schneideinrichtung abgezogen. In der Schneideinrichtung wird die Folienbahn in eine Mehrzahl von Bändchen zerschnitten. Die Bändchen werden anschließend als eine Bändchenschar gemeinsam verstreckt und einzeln zu Spulen aufgewickelt. Das erfindungsgemäße Verfahren und die erfindungsgemäße Vorrichtung ist somit besonders geeignet, um eine Vielzahl von Bändchen gleicher Art und Qualität aus einer Folienbahn herzustellen.

In der DE 102 41 371 A1 sind ein Verfahren und eine Vorrichtung beschrieben, bei welcher ein Teil der Bändchen vor dem Aufwickeln zu einer Teilgruppe separier werden, die eine Zusatzbehandlung erhält. Damit wurde die Herstellung von Bändchen derart verbessert, so dass zumindest eine Teilgruppe der Vielzahl der Bändchen in einer durch Zusatzbehandlungen vorgegebenen Art und Weise unterschiedlicher Konfiguration erzeugbar sind. Hierbei werden jedoch alle Bändchen gemeinsam als eine Bändchenschar verstreckt, so dass die Zusatzbehandlung entweder vor oder nach dem Verstrecken stattfinden kann.

Die im Stand der Technik bekannten Verfahren und Vorrichtungen zur Herstellung von Bändchen aus einer Folienbahn basieren somit darauf, dass das Verstrecken der Bändchen nach dem Wirkprinzip einer Scharenverstreckung erfolgt.

Derartige Scharenverstreckungen lassen sich jedoch nur mit relativ niedrigen Arbeitsgeschwindigkeiten sicher ausführen, da bei hohen Geschwindigkeiten auftretende Fadenbrüche Probleme im Handling und insbesondere Probleme zu Sympathiebrüchen von benachbarten Bändchen erfolgen.

Es ist somit Aufgabe der Erfindung, ein Verfahren und eine Vorrichtung zur Herstellung von Bändchen aus einer Folienbahn gemäß der eingangs genannten Art derart weiterzubilden, so dass die Bändchen mit möglichst hoher Produktionsgeschwindigkeit aus einer Folie herstellbar sind.

Ein weiteres Ziel der Erfindung liegt darin, die Flexibilität in der Herstellung von Folienbändchen zu vergrößern. Insbesondere ist dabei Aufgabe der Erfindung, ein Verfahren und eine Vorrichtung bereitzustellen, mit welchem Bändchen mit unterschiedlichen Produktqualitäten herstellbar sind.

Die Aufgabe wird erfindungsgemäß durch ein Verfahren mit den Merkmalen nach Anspruch 1 sowie durch eine Vorrichtung mit den Merkmalen nach Anspruch 9 gelöst.

Vorteilhafte Weiterbildungen der Erfindung sind durch die Merkmale und Merkmalskombinationen der jeweiligen Unteransprüche definiert.

Die Erfindung zeichnet sich dadurch aus, dass die Anzahl der gleichzeitig durch ein Streckwerk verstreckten Bändchen auf eine der Produktionsgeschwindigkeit und dem Handling angepasste Größe reduziert werden kann. Hierzu wird die Bändchenschar vor dem Verstrecken in mehrere Gruppen von Bändchen aufgeteilt, die jeweils separat und unabhängig voneinander verstreckt werden. Die erfindungsgemäße Vorrichtung weist hierzu eine aus mehreren Streckwerken gebildete Verstreckeinrichtung auf, durch welche die Bändchen nach Aufteilung der Bändchenschar separat verstreckbar sind. In Abhängigkeit von der Anzahl der bereitgestellten Streckwerke lassen sich somit die Bändchen zu mehreren oder einzeln verstrecken. Die Erfindung schafft damit neue Produktionsmöglichkeiten bei der Verarbeitung einer Folienbahn zu Folienbändchen. Das erfindungsgemäße Verfahren und die erfindungsgemäße Vorrichtung erlauben eine Verdopplung der bisher bekannten Produktionsgeschwindigkeiten bis hin zu 1.000 m/min.

Die Verfahrensvariante, bei welcher jede Gruppe von Bändchen durch jeweils individuell vorbestimmte Einstellparameter verstreckt wird, zeichnet sich besonders dadurch aus, dass aus einer vorgegebenen Folienqualität Bändchen in unterschiedlichen Produktqualitäten herstellbar sind. So können unterschiedliche Festigkeiten der hergestellten Bändchen durch unterschiedliche Streckverhältnisse erreicht werden. Damit lassen sich aus einer Folienbahn Bändchen für unterschiedliche Anwendungsfälle in einem Prozess und auf einer Vorrichtung herstellen. Als Einstellparameter können hierbei beispielsweise das Streckverhältnis oder die Temperierung der Bändchen zum Verstrecken vorgegeben und eingestellt sein.

Ebenso besteht damit die Möglichkeit, die Bändchen der Bändchengruppen durch individuell vorbestimmte Schnittbreiten zu schneiden. Die Herstellung von Bändchen mit unterschiedlichen Titern in einem Prozess ist somit auf einfache Art und Weise ausführbar.

Die Flexibilität der Herstellung von den Bändchen lässt sich durch die Verfahrensvariante verbessern, bei welcher zumindest eine der Gruppen von Bändchen vor dem Verstrecken, bei dem Verstrecken oder nach dem Verstrecken zumindest eine Zusatzbehandlung erhält. So können als Zusatzbehandlung ein Fibrillieren, eine Temperierung oder eine Präparierung einzeln oder zusammen an einer Gruppe von Bändchen durchgeführt werden. Ebenso lassen sich Nachverstreckungen, Thermofixierungen oder Relaxierungen als Zusatzbehandlung an einer oder mehreren Gruppen von Bändchen ausführen.

Das erfindungsgemäße Verfahren zeichnet sich somit dadurch aus, dass aus einer Folienbahn verschiedne Gruppen von Bändchen für unterschiedliche Anwendungsfälle mit maximaler Produktionsgeschwindigkeit herstellbar sind. Dabei besteht die Möglichkeit, die Bändchen mit verschiedenen Titern und unterschiedlichen Produkteigenschaften hinsichtlich Festigkeit, Dehnung und Schrumpf sowie mit oder ohne Zusatzbehandlung auszuführen.

Um individuelle Einstellungen zum Verstrecken der Bändchengruppen vornehmen zu können, ist die Weiterbildung der erfindungsgemäßen Vorrichtung besonders vorteilhaft, bei welcher die Streckwerke unabhängig voneinander durch separate Antriebe antreibbar und steuerbar ausgebildet sind. Insoweit können beispielsweise hochfeste Bändchen mit hohem Versteckungsgrad und Bändchen mit hohen Dehnungen und relativ geringer Verstreckung gleichzeitig aus einer Folie hergestellt werden.

In Abhängigkeit von der Aufteilung und Zuordnung kann jedem Streckwerk mehrere Wickeleinheiten der Aufwickeleinrichtung oder jeweils nur eine Wickeleinheit der Aufwickeleinrichtung zugeordnet sein. Insbesondere für den Fall, dass pro Bändchen ein Streckwerk und eine Wickeleinheit verwendet wird, ermöglicht die Verwendung von Kleinaggregaten, die ein Handling bei hohen Geschwindigkeiten erleichtern.

Um die Gruppen- und Einzelbehandlung der Bändchen ohne Rückwirkung auf die vorgeordnete Scharenbehandlung der Bändchen durchführen zu können, wird gemäß einer besonders bevorzugten Weiterbildung der Erfindung jedem der Streckwerke eine Fadenbremseinrichtung zugeordnet, durch welche der Zulauf der Bändchen zu den einzelnen Streckwerken einstellbar ist. Zudem wir die individuelle Einstellmöglichkeit der Streckwerke dadurch unterstützt.

Bei der Aufteilung einzelner oder weniger Bändchen auf ein Streckwerk, lassen sich die Streckwerke vorteilhaft durch mehrere Galetten oder Galetteneinheiten bestehend aus einer Galette mit Beilaufrolle bilden, wobei zumindest eine der Galetten beheizbar ausgebildet ist. Damit wird die Temperierung der Bändchen auf einfache Art und Weise möglich. Zusätzliche Heizeinrichtungen zwischen den Streckwerken oder den Galetten lassen sich damit vermeiden.

Um eine kompakte Bauweise in einer kompletten Anlage zur Herstellung von Bändchen zu ermöglichen, werden die Galetten und Galetteneinheiten der Streckwerke vorzugsweise nebeneinander und / oder übereinander an einer Gestellwand gehalten.

Hierbei ist die Gestellwand bevorzugt modular aufgebaut, wobei die Module als Träger für Streckwerke und als Träger für Wickeleinheiten ausgebildet sind. Damit ist eine flexible Bestückung sowie mögliche Umbauten sowie die Aufnahme von Zusatzaggregaten auf einfache Art und Weise möglich.

Die Separierung der Bändchen erfolgt vorteilhaft bereits unmittelbar nach dem Schneiden der Bändchen. Hierzu ist der Schneideinrichtung eine Fadenführerleiste mit einer Mehrzahl von Fadenführern zugeordnet.

Zur Erhöhung der Flexibilität bei der Herstellung von Bändchen unterschiedlicher Produktqualitäten wird die Weiterbildung der erfindungsgemäßen Vorrichtung bevorzugt verwendet, bei welchen zusätzliche Behandlungseinrichtungen zumindest einem Teil der Streckwerke zugeordnet sind. Als Behandlungseinrichtungen lassen sich beispielsweise Nadelwalzen zum Fibrillieren, Präparationseinrichtungen zum Präparieren, Heizeinrichtungen zum Thermofixieren, Galetten zum Nachverstrecken oder zur Schrumpfbehandlung vorsehen.

Bei der Herstellung der Folienbahn wird zur Erreichung höherer Produktionsgeschwindigkeiten vorzugsweise die Kühleinrichtung als ein Kühlbad ausgebildet, so dass eine schnelle Abkühlung der frisch extrudierten Folienbahn möglich ist. Dabei sind dem Kühlbad in einem Auslaufbereich mehrere Umlenkstangen oder Umlenkrollen zugeordnet, um die anhaftende Restfeuchte auf der Folie durch mehrfacher scharfer Umlenkung abzuschleudern.

Hierbei hat sich besonders bewährt, wenn die Umlenkrollen unmittelbar oberhalb des Kühlbades angeordnet sind, wobei an jeder Umlenkrolle eine scharfe Umlenkung der Folienbahn mit einem Winkel größer als 90° erfolgt. Dadurch lässt sich auch bei hohen Geschwindigkeiten die Flüssigkeit sicher abgeben.

Das erfindungsgemäße Verfahren und die erfindungsgemäße Vorrichtung zur Durchführung des Verfahrens wird nachfolgend anhand einiger Ausführungsbeispiele unter Hinweis auf die beigefügten Zeichnungen näher beschrieben.

Es stellen dar:
- Fig. 1: schematisch eine Ansicht eines ersten Ausführungsbeispiels einer erfindungsgemäßen Vorrichtung zur Durchführung des erfindungsgemäßen Verfahrens
- Fig. 2: schematisch eine Ausschnittansicht des Bändcheneinlaufs in die Streckwerke des Ausführungsbeispiels nach Fig. 1
- Fig. 3: schematisch eine Ansicht eines weiteren Ausführungsbeispiels der erfindungsgemäßen Vorrichtung
- Fig. 4: schematisch eine Ansicht eines Ausführungsbeispiels einer Streck-Wickel-Einrichtung

In Fig. 1 und Fig. 2 ist ein erstes Ausführungsbeispiel der erfindungsgemäßen Vorrichtung zur Durchführung des erfindungsgemäßen Verfahrens schematisch dargestellt. Hierbei zeigt Fig. 1 eine Ansicht der kompletten Vorrichtung und Fig. 2 einen Ausschnitt der Vorrichtung im Bereich einer Verstreckeinrichtung. Insoweit kein ausdrücklicher Bezug zu einer der Figuren gemacht ist, gilt die nachfolgende Beschreibung für beide Figuren.

Die Vorrichtung besteht aus einer Extrudiereinrichtung 1, einer Kühleinrichtung 4, einem Abzugswerk 7, einer Scheideinrichtung 8, einer Verstreckeinrichtung 13 und einer Aufwickeleinrichtung 15, die zu einem Prozesslauf zusammengestellt sind.

Die Extrudiereinrichtung 1 wird durch einen Extruder 3 und einen auf der Auslaßseite mit dem Extruder 3 verbundenen Strangpresswerkzeug 2 gebildet. Hierbei wird in der Extrudiereinrichtung 1 ein Kunststoffgranulat in dem Extruder 3 aufgeschmolzen und am Ausstoßende durch das Strangpresswerkzeug 2 zu einer Folienbahn 9 extrudiert.

Zur Abkühlung der frisch extrudierten Folienbahn 9 ist dem Strangpresswerkzeug 2 unmittelbar die Kühleinrichtung 4 zugeordnet. In diesem Ausführungsbeispiel wird die Kühleinrichtung 4 durch ein Kühlbad 5 gebildet, in welcher eine Kühlflüssigkeit enthalten ist. Hierbei tritt die extrudierte Folienbahn 9 unmittelbar in die Kühlflüssigkeit innerhalb des Kühlbades 5 ein, so dass die Folienbahn 9 an ihrer Oberfläche verfestigt wird. Bei dem Abzug der Folienbahn 9 wird diese nach Austritt aus der Kühlflüssigkeit über mehrere oberhalb des Kühlbades 5 in einem Auslaufbereich angeordnete Umlenkrollen 6 geführt. In diesem Beispiel sind drei Umlenkrollen 6 gezeigt, an deren Umfang die Folienbahn mit Teilumschlingung geführt wird.

Zum Abzug wird die Folienbahn 9 über mehrere Abzugswalzen 40 des Abzugswerkes 7 geführt und zu der dem Abzugswerk 7 nachgeordneten Schneideinrichtung 8 gefördert. Die Schneideinrichtung 8 enthält einen Messerbalken 38 mit einer Vielzahl von Messern, die die Folienbahn 9 in eine Schar von Bändchen 10 zerschneidet. Eine derartige Schneideinrichtung ist beispielsweise aus der DE 198 43 428 A1 bekannt, so dass an dieser Stelle Bezug zu der zitierten Druckschrift genommen wird.

Zur Führung der Folienbahn bzw. der Bändchenschar sind dem Messerbalken jeweils Eingangswalzen 39 und Ausgangswalzen 33 zugeordnet.

Zum Abzug der Bändchenschar ist der Schneideinrichtung 8 eine Verstreckeinrichtung 13 nachgeordnet. Die Verstreckeinrichtung 13 wird in diesem Ausführungsbeispiel durch drei etagenmäßig übereinander angeordnete Streckwerke 14.1, 14.2 und 14.3 gebildet. Zwischen den Streckwerken 14.1, 14.2 und 14.3 und der Schneideinrichtung 8 ist eine Fadenführerleiste 12 mit mehreren Fadenführern angeordnet, um eine Aufteilung der Fadenschar in mehrere Bändchengruppen 11.1, 11.2 und 11.3 vorzunehmen. Nach Aufteilung der Bändchenschar ist somit jeder Bändchengruppe 11.1, 11.2 und 11.3 jeweils eine der Streckwerke 14.1, 14.2 und 14.3 zugeordnet. In diesem Ausführungsbeispiel werden die Bändchen der Bändchengruppe 11.1 durch das Streckwerk 14.1, die Bändchengruppe 11.2 durch das Streckwerk 14.2 und die Bändchengruppe 11.3 durch das Streckwerk 14.3 geführt. Jedes der Streckwerke 14.1, 14.2 und 14.3 weist mehrere Streckwalzen 20 auf, durch welche die zugeordneten Bändchen verstreckt werden. Dazu sind die Streckwalzen 20 beheizt ausgebildet. Die Streckwalzen 10 werden einzeln angetrieben, so dass individuelle Verstreckverhältnisse in den Streckwerken 14.1, 14.2 und 14.3 einstellbar sind.

In Fig. 2 ist eine Draufsicht der Verstreckeinrichtung 13 mit den zugeführten Bändchengruppen 11.1, 11.2 und 11.3 dargestellt. Die Bändchengruppen 11.1, 11.2 und 11.3 werden jeweils durch sechs Bändchen 10 gebildet. Dabei weisen die Bändchen 10 der einzelnen Bändchengruppen 11.1, 11.2 und 11.3 unterschiedliche Breiten auf, so dass aus den Bändchengruppen 11.1, 11.2 und 11.3 jeweils Bändchen mit unterschiedlicher Produktqualität hergestellt werden. Nach der Separierung der Bändchen 10 durch die Fadenführerleiste 12 werden die Bändchen 10 über eine Führungsrolle 22 und Führungsleisten 36 auf die einzelnen Etagen der Verstreckeinrichtung 13 verteilt. Jeder der Streckwerke 14.1, 14.2 und 14.3 sind durch separate Antriebe antreibbar und steuerbar, so dass jede Bändchengruppe mit individuellen Einstellparametern verstreckbar sind.

Zur Temperierung der Bändchen vor dem Verstrecken besteht auch die Möglichkeit, die Bändchengruppen 11.1, 11.2 und 11.3 gemeinsam oder separat durch Heizeinrichtungen zu führen.

Wie in Fig. 1 dargestellt, ist am Ende der Vorrichtung die Aufwickeleinrichtung 15 mit eine Vielzahl von Wickeleinheiten 16.1, 16.2, 16.3 usw. angeordnet. Die Wickeleinheiten 16.1, 16.2, 16.3 usw. sind alle identisch aufgebaut, wobei in jeder der Wickeleinheiten jeweils ein Bändchen zu einer Spule gewickelt wird. Derartige Wickeleinheiten sind beispielsweise aus der WO 99/41180 bekannt, so dass an dieser Stelle ausdrücklich Bezug zu der Druckschrift genommen werden kann. Hierbei sind die Wickeleinheiten unabhängig voneinander antreibbar und steuerbar, so dass eine an das Verstreckverhältnis angepasste Aufwicklung der Bändchen möglich ist.

Die Wickeleinheiten 16.1, 16.2, 16.3 usw. sind in drei Etagen übereinander und in jeder Etage zu mehreren nebeneinander angeordnet. Hierbei sind die Wickeleinheiten 16.1 der oberen Etage dem Streckwerk 14.1 zugeordnet. Die Wickeleinheiten 16.2 der mittleren Etage sind dem Streckwerk 14.2 und die Wickeleinheiten 16.3 der unteren Etage dem Streckwerk 14.3 zugeordnet. Somit werden die Bändchen der Bändchengruppe 11.1 in den Wickeleinheiten der oberen Etage, die Bändchen der Bändchengruppe 11.2 in der mittleren Etage und die Bändchen der Bändchengruppe 11.3 in der unteren Etage der Aufwickeleinrichtung 15 jeweils zu Spulen gewickelt.

Zum Anlaufen des Prozesses sowie zum Abführen gerissener Bändchen ist eine Absaugeinrichtung 32 vorgesehen, die mit dem Abzugswerk 7 und der Schneideinrichtung 8 verbunden ist. Insbesondere auf der Auslassseite der Schneideinrichtung 8 ist ein Saugrüssel 33 ausgebildet, durch welchen einzelne Bändchen nach einem Bändchenbruch abgeführt werden. Der Saugrüssel 33 ist den Ausgangswalzen 37 zugeordnet, die als Klemmwalzen die Bändchenschar in einer Klemmspule rühren. Die zur Überwachung des Bändchenlaufs vorgesehene Fadenwächter und Fadenhacker, die den Wickeleinheiten sowie den Streckwerken zugeordnet sein können, sind hier nicht dargestellt. Zudem besteht auch die Möglichkeit, die Absaugeinrichtung 32 derart zu erweitern, dass jedem der Streckwerke ein Saugrüssel zugeordnet ist.

Mit dem in Fig. 1 dargestellten Ausführungsbeispiel der erfindungsgemäßen Vorrichtung lassen sich durch das erfindungsgemäße Verfahren aus einer extrudierten Folienbahn mehrere Gruppen von Bändchen mit unterschiedlichen Produktqualitäten parallel herstellen. Durch die Aufteilung der Bändchenschar vor dem Verstrecken lassen sich die den einzelnen Gruppen zugeordneten Streckwerke kompakter und handlingsfreundlicher aufbauen, so dass größere Produktionsgeschwindigkeiten möglich werden. Die Anzahl der Streckwerke sowie die Anzahl und Aufteilung der Bändchen ist hierbei beispielhaft.

Um möglichst hohe Produktionsgeschwindigkeiten bei der Herstellung von Bändchen aus einer Folie zu ermöglichen, wird die Anzahl der Streckwerke vorzugsweise gleich der Anzahl der Bändchen gewählt.

In Fig. 3 ist hierzu ein weiteres Ausführungsbeispiel der erfindungsgemäßen Vorrichtung zur Durchführung des erfindungsgemäßen Verfahrens gezeigt. Das Ausführungsbeispiel ist im wesentlichen identisch zu dem Ausführungsbeispiel nach Fig. 1, so dass nachfolgend nur die Unterschiede erläutert werden und ansonsten Bezug zu der vorhergehenden Beschreibung genommen wird.

Um die Folienbahn 9 nach dem Extrudieren durch das Strangpresswerkzeug 2 abzukühlen, wird die Folienbahn 9 durch das Kühlbad 5 geführt. Oberhalb des Kühlbades 5 sind insgesamt drei Umlenkrollen im Abstand zueinander derart angeordnet, so dass die Folienbahn 9 an jeder der Umlenkrollen 6 mit einer scharfen Umlenkung geführt wird. Dem dargestellten Ausführungsbeispiel wird die Folienbahn an den Umlenkrollen mit einem Umschlingungswinkel von ca. 150° geführt. Dabei werden die durch die Folienbahn mitgeschleppten Flüssigkeitsreste selbst bei hohen Produktionsgeschwindigkeiten sicher abgeschleudert. Durch die Anordnung der Umlenkrollen 6 oberhalb des Kühlbades fallen die Kühlflüssigkeitsreste unmittelbar in das Kühlflüssigkeitsbad zurück. Insoweit ist das Ausführungsbeispiel nach Fig. 3 besonders zum Extrudieren und Abkühlen einer Folienbahn mit hohen Produktionsgeschwindigkeiten geeignet.

Der weitere Verlauf zum Abziehen und Schneiden der Folienbahn ist identisch zu dem vorgenannten Ausführungsbeispiel nach Fig. 1.

Bei der in Fig. 3 dargestellten Vorrichtung sind die Verstreckeinrichtung 13 und die Aufwickeleinrichtung 15 gemeinsam an einer Gestellwand 21 gehalten. Hierzu weist die Gestellwand 21 mehrere Streckmodule 24 und mehrere Wickelmodule 23 auf. Die Streckmodule 24 tragen jeweils ein Streckwerk 14.1, die zu mehreren in einer vertikalen Ebene nebeneinander angeordnet sind. Die unterhalb der Streckmodule angeordneten Wickelmodule 23 tragen jeweils eine Wickeleinheit 16.1, die zu mehreren in einer vertikalen Anordnung an der Gestellwand 21 gehalten sind. Die Verstreckeinrichtung 13 und die Aufwickeleinrichtung 15 weisen insgesamt sechs Einheiten auf, wobei jeweils einem Streckwerk 14.1 eine Wickeleinheit 16.1 zugeordnet ist.

Jede der Streckwerke 14.1 weist zwei Galetteneinheiten 25 auf, die jeweils durch eine angetriebene Galetten 26 und eine zugeordnete Beilaufrolle 27 gebildet sind. Auf eine Einlaufseite weisen die Streckwerke 14.1 eine Fadenbremse 28 auf.

Die den Streckwerken 14.1, 14.2 ... zugeordneten Wickeleinheiten 16.1, 16.2 ... sind identisch zu dem vorhergehenden Ausführungsbeispiel ausgebildet. Dabei wird in jeder der Wickeleinheit 16.1 ein Bändchen mit im wesentlichen konstanter Spannung und gleichmäßiger Umfangsgeschwindigkeit zu einer Spule 18 aufgewickelt. Die Regelung der Spulspindel 17 erfolgt mittels einer Tänzerarmregelung 19.

Bei dem in Fig. 3 dargestellten Ausführungsbeispiel wird eine Folie 9 aus einer Polymerschmelze in ein Kühlbad 5 extrudiert. Nach dem Kühlen und Abziehen der Folienbahn 9 wird diese in mehrere Bändchen 10 geschnitten und anschließend auf die definierte Anzahl von Streckwerke 14.1, 14.2 ... verteilt. Durch die Fadenbremse 28 am Eingang der Streckwerke 14.1, 14.2, ... wird eine definiert und über die Anzahl der Streckwerke 14.1, 14.2, ... gleichmäßige Vorspannung an den Bändchen eingestellt. Die Verstreckung der einzelnen Bändchen in den Streckwerken 14.1, 14.2, ... kann dabei mit gleichen Einstellparametern oder jeweils individuell vorgegebenen Parametern erfolgen. Zur Thermofixierung sind die Galetten 26 der Streckwerke beheizt ausgeführt. Hierbei wurde festgestellt, dass die zum Verstrecken notwendigen Temperaturen deutlich unter den verwendeten Werten bei einer Scharenverstreckung liegen. Dabei werden die Bändchen jeweils mit mehreren Umschlingungen an den beheizten Galetten 26 geführt.

Nach dem Verstrecken werden die Bändchen in den zugeordneten Wickeleinheiten 16.1, 16.2 zu Spulen 18 gewickelt. Durch die Einzelverstreckung der Bändchen und die damit kompakte Ausführung der Streckwerke konnte bei gutem Handling eine Produktionsgeschwindigkeit von bis zu 1.000 m/min. erreicht werden. Die Produktionsleistung ist somit nicht wie bisher über eine Arbeitsbreite der Folienbahn sondern ausschließlich über den Ausstoß des Extruders bestimmt.

Zur Durchführung des erfindungsgemäßen Verfahrens besteht bei dem in Fig. 3 dargestellten Ausführungsbeispiel auch die Möglichkeit, dass mehrere Streckwerke und mehrere Wickeleinheiten jeweils einer Gruppe von Bändchen zugeordnet ist und mit gleichem Einstellwerten betrieben werden. Somit ist die Herstellung von Gruppen von Bändchen mit unterschiedlichen Produktqualitäten bei definierter Einzelverstreckung der Bändchen möglich. Die einer Gruppe zugeordneten Streckwerke könnten hierbei durch Gruppenantriebe angetrieben werden.

Zum Aufwickeln der Bändchen lassen sich bevorzugt auch Wickeleinheiten einsetzen, bei welcher ein kontinuierlicher Betrieb durch zwei an einem Revolver angeordneten Spulspindeln möglich ist. Eine derartige Aufwickeleinrichtung ist beispielsweise aus der WO 03/033386 bekannt. Hierbei sind bei einem Revolver zwei Wickelstellen ausgebildet, die abwechselnd in eine Betriebsstellung und eine Wechselstellung geführt werden, so dass ein kontinuierliches Aufwickeln der Bändchen möglich ist.

In Fig. 4 ist ein weiteres Ausführungsbeispiel einer erfindungsgemäßen Vorrichtung zur Durchführung des erfindungsgemäßen Verfahrens in einer Teilansicht dargestellt. Die Teilansicht zeigt hierbei einen Ausschnitt eines Streck-Wickel-Modules. Hierzu sind ein Streckmodul 24 und mehrere Wickelmodule 23 vertikal übereinander und in horizontaler Richtung jeweils zu mehreren nebeneinander an einer Gestellwand gehalten. An einem ersten Streckmodul ist in das Streckwerk 14.1 gehalten. Das Streckwerk 14.1 weist neben mehreren Galetteneinheiten 25 eine Fibrilliereinrichtung 34 und eine Präparationseinrichtung 31 auf. Die Fibrilliereinrichtung 34 wird durch eine zwischen zwei Galetteneinheiten 25 angeordnete Nadelwalze 29 mit einer vorgeordneten Lenkrolle 30 gebildet. Die Präparationseinrichtung 31 ist als Präparationswalze 35 ausgebildet. Dem Streckwerk 14.1 sind zwei Wickeleinheiten 16.1 und 16.2 zugeordnet, so dass von dem Streckwerk 14.1 zwei Bändchen gleichzeitig verstreckt, fibrilliert und präpariert werden.

In einem benachbarten Streckmodul wird ein zweites Streckwerk 14.2 gehalten, welches mehrere Galetteneinheiten 25 zum Verstrecken und Thermofixieren von jeweils zwei Bändchen aufweist. In dem Streckwerk 14.2 sind die Wickeleinheiten 16.3 und 16.4 zugeordnet.

Jedem der Streckwerke 14.1 und 14.2 ist im Zulauf eine Fadenbremse 28 zugeordnet, durch welche eine Vorspannung der Bändchen einstellbar ist.

Weitere hier nicht dargestellte Streckwerke und Wickeleinheiten schließen sich in horizontaler Richtung an, wobei der Aufbau der Streckwerke sowohl identisch zu dem Streckwerk 14.2 als auch identisch zu dem Streckwerk 14.1 sein könnte. Es besteht jedoch auch die Möglichkeit, Streckwerke mit weiteren Zusatzeinrichtungen auszuführen.

Bei dem in Fig. 4 dargestellten Ausführungsbeispiels der erfindungsgemäßen Vorrichtung werden in dem Streckwerk 14.1 eine erste Bändchengruppe bestehend aus zwei Bändchen vor dem Aufwickeln zu Spulen fibrilliert, verstreckt und präpariert. Eine zweite Bändchengruppe mit ebenfalls zwei Bändchen wird ohne Zusatzbehandlung nach dem Verstrecken jeweils zu Spulen aufgewickelt. Weitere hier nicht dargestellte Bändchengruppen können identisch zu der ersten Bändchengruppe oder identisch zu der zweiten Bändchengruppe bearbeitet werden. Es besteht jedoch auch die Möglichkeit, eine weitere Bändchengruppe in unterschiedlicher Art und Weise zu behandeln und zu Spulen zu wickeln.

Das erfindungsgemäße Verfahren und die erfindungsgemäße Vorrichtung zeichnet sich somit besonders dadurch aus, dass Bändchen mit unterschiedlichen Qualitäten mit möglichst hohen Produktionsgeschwindigkeiten herstellbar sind. Somit lassen sich aus einer extrudierten Folie Bändchen für unterschiedliche Anwendungsfälle wie beispielsweise für Verpackungsgewebe, Teppichgrundgewebe oder zur Herstellung von Schnüren, Seilen oder Tauen verwenden. Insbesondere die Einzelbehandlung der Bändchen führt zu einer hohen Flexibilität in der Produktion von Bändchen.

### Bezugszeichenliste

- 1: Extrudiereinrichtung
- 2: Strangpresswerkzeug
- 3: Extruder
- 4: Kühleinrichtung
- 5: Kühlbad
- 6: Umlenkrollen
- 7: Abzugswerk
- 8: Schneideinrichtung
- 9: Folienbahn
- 10: Bändchen
- 11.1, 11.2, 11.3: Bändchengruppe
- 12: Fadenführerleiste
- 13: Verstreckeinrichtung
- 14.1, 14.2, 14.3: Streckwerke
- 15: Aufwickeleinrichtung
- 16.1, 16.2, 16.3: Wickeleinheiten
- 17: Spulspindel
- 18: Spule
- 19: Tänzerarmregelung
- 20: Streckwalzen
- 21: Gestellwand
- 22: Führungsrolle
- 23: Wickelmodul
- 24: Streckmodul
- 25: Galetteneinheit
- 26: Galette
- 27: Beilaufrolle
- 28: Fadenbremse
- 29: Nadelwalze
- 30: Lenkrolle
- 31: Präparationseinrichtung
- 32: Absaugeinrichtung
- 33: Saugrüssel
- 34: Fibrilliereinrichtung
- 35: Präparationswalze
- 36: Führungsleiste
- 37: Ausgangswalze
- 38: Messerbalken
- 39: Eingangswalze
- 40: Abzugswalze

## Patentansprüche

1. Verfahren zur Herstellung von Bändchen aus einer Folienbahn, bei welchem die Folienbahn aus einer Polymerschmelze extrudiert, gekühlt und abgezogen wird, bei welchem die Folienbahn zu einer Bändchenschar mit einer Mehrzahl von Bändchen zerteilt wird und bei welchem die Bändchen der Bändchenschar nach einer Verstreckung jeweils zu Spulen aufgewickelt werden, **dadurch gekennzeichnet, dass** die Bändchenschar vor der Verstreckung in mehrere Gruppen von Bändchen aufgeteilt wird und dass jede Bändchengruppe separat verstreckt wird.

2. Verfahren nach Anspruch 1, **dadurch gekennzeichnet, dass** jede Gruppe von Bändchen durch jeweils individuell vorbestimmte Einstellparameter wie beispielsweise Streckverhältnis und/oder Temperierung verstreckt wird.

3. Verfahren nach Anspruch 1 oder 2, **dadurch gekennzeichnet, dass** die Bändchen der Gruppen von Bändchen durch individuell vorbestimmte Schnittbreiten geschnitten sind, wobei die einer Gruppe zu geordneten Bändchen gleiche Schnittbreiten aufweisen.

4. Verfahren nach einem der Ansprüche 1 bis 3, **dadurch gekennzeichnet, dass** die Bändchen einer der Gruppen gemeinsam oder zu mehreren oder einzeln verstreckt werden.

5. Verfahren nach einem der Ansprüche 1 bis 4, **dadurch gekennzeichnet, dass** zumindest eine der Gruppen von Bändchen vor dem Verstrecken, bei dem Verstecken oder nach dem Verstrecken zumindest eine Zusatzbehandlung erhält.

6. Verfahren nach Anspruch 5, **dadurch gekennzeichnet, dass** die Zusatzbehandlung ein Fibrillieren ist, wobei die Gruppe der Bändchen gemeinsam oder einzeln über eine oder mehrere Nadelwalzen geführt wird.

7. Verfahren nach Anspruch 5 oder 6, **dadurch gekennzeichnet, dass** die Zusatzbehandlung eine Temperierung ist, wobei die Gruppe der Bändchen gemeinsam oder einzeln erwärmt wird.

8. Verfahren nach einem der Ansprüche 5 bis 7, **dadurch gekennzeichnet, dass** die Zusatzbehandlung eine Präparierung ist, wobei die Gruppe der Bändchen gemeinsam oder einzeln benetzt wird.

9. Vorrichtung zur Durchführung des Verfahrens nach einem der Ansprüche 1 bis 8 mit einer Folienextrudiereinrichtung (1), einer Kühleinrichtung (4), einem Abzugswerk (7), einer Schneideinrichtung (8), einer Verstreckeinrichtung (13) und einer Aufwickeleinrichtung (15) mit mehreren Wickeleinheiten (16.1, 16.2), **dadurch gekennzeichnet, dass** die Verstreckeinrichtung (13) durch mehrere separate Streckwerke (14.1, 14.2) gebildet wird, durch welche Bändchen (10) nach Aufteilung einer Bändchenschar separat verstreckbar sind.

10. Vorrichtung nach Anspruch 9, **dadurch gekennzeichnet, dass** die Streckwerke (14.1, 14.2) unabhängig voneinander durch separate Antriebe antreibbar und steuerbar ausgebildet sind.

11. Vorrichtung nach Anspruch 9 oder 10, **dadurch gekennzeichnet, dass** jedem der Streckwerke (14.1, 14.2) mehrere Wickeleinheiten (16.1, 16.2) der Aufwickeleinrichtung (15) zugeordnet sind.

12. Vorrichtung nach Anspruch 9 oder 10, **dadurch gekennzeichnet, dass** jedem der Streckwerke (14.1, 14.2) jeweils eine Wickeleinheit (16.1, 16.2) der Aufwickeleinrichtung (15) zugeordnet ist.

13. Vorrichtung nach einem der Ansprüche 9 bis 12, **dadurch gekennzeichnet, dass** jedem der Streckwerke (14.1, 14.2) eine Fadenbremseinrichtung (28) zugeordnet ist, durch welche der Zulauf der Bändchen einstellbar ist.

14. Vorrichtung nach einem der Ansprüche 9 bis 13, **dadurch gekennzeichnet, dass** die Streckwerke (14.1, 14.2) jeweils durch mehrere Walzen (40) oder Galetteneinheiten (25) bestehend aus einer Galette (26) mit Beilaufrolle (27) gebildet sind, wobei zumindest eine der Walzengaletten beheizbar ausgebildet ist.

15. Vorrichtung nach Anspruch 14, **dadurch gekennzeichnet, dass** die Galetten (26) und Galetteneinheiten (25) der Streckwerke (14.1, 14.2) nebeneinander und/oder übereinander an einer Gestellwand (21) gehalten sind.

16. Vorrichtung nach Anspruch 15, **dadurch gekennzeichnet, dass** die Gestellwand (21) durch eine Vielzahl von Modulen (23, 24) gebildet ist, wobei die Module (23, 24) als Träger für Streckwerke (14.1) und als Träger für Wickeleinheiten (16.1) ausgebildet sind.

17. Vorrichtung nach einem der Ansprüche 9 bis 16, **dadurch gekennzeichnet, dass** der Schneideinrichtung (8) eine Fadenführerleiste (12) mit einer Mehrzahl von Fadenführern nachgeordnet ist, durch welche Fadenführerleiste (12) eine Separierung der Bändchen (10) ausführbar ist.

18. Vorrichtung nach einem der Ansprüche 9 bis 17, **dadurch gekennzeichnet, dass** zumindest einem Teil der Streckwerke (14.1) eine zusätzliche Behandlungseinrichtung (31, 34) zugeordnet ist.

19. Vorrichtung nach Anspruch 18, **dadurch gekennzeichnet, dass** die Behandlungseinrichtung (34) eine Nadelwalze (29) zum Fibrillieren von Bändchen aufweist, wobei die Bändchen am Umfang der Nadelwalze (29) geführt sind.

20. Vorrichtung nach Anspruch 18 oder 19, **dadurch gekennzeichnet, dass** die Behandlungseinrichtung (31) eine Präparationseinrichtung (35) zum Präparieren von Bändchen aufweist.

21. Vorrichtung nach einem der Ansprüche 9 bis 20, **dadurch gekennzeichnet, dass** die Kühleinrichtung (4) als ein Kühlbad (5) ausgebildet ist und dass dem Kühlbad (5) mehrere Umlenkstangen oder Umlenkrollen (6) zugeordnet sind, durch welche die Folienbahn (9) nach Abzug aus dem Kühlbad (5) mit mehreren Teilumschlingen geführt wird.

22. Vorrichtung nach Anspruch 21, **dadurch gekennzeichnet, dass** die Umlenkrollen (6) oberhalb des Kühlbades (5) derart angeordnet sind, dass pro Umlenkrolle (6) die Folienbahn (9) eine Umlenkung von >90° erhält.

## Claims

1. Process for the production of tapes from a foil web in which the foil web is extruded from a polymer melt, cooled, and drawn off, in which the foil web is cut to form a tape sheet with a plurality of tapes, and in which the tapes of the tape sheet, after their stretching, are each wound onto spools, **characterized by** the fact that the tape sheet before the stretching is divided into several groups of tapes and that each group of tapes is stretched separately.

2. Process according to claim 1 **characterized by** the fact that each group of tapes is stretched by setting parameters predefined individually for each such as, for example, stretching ratio or the temperature regulation.

3. Process according to claim 1 or 2 **characterized by** the fact that the tapes of the tape group are cut to individually predefined cutting widths, where the tapes assigned to a group have the same cutting widths.

4. Process according to one of claims 1 to 3 **characterized by** the fact that the tapes of one of the groups can be stretched together, in groups, or individually.

5. Process according to one of claims 1 to 4 **characterized by** the fact that at least one of the groups of tapes receives, before its stretching, during its stretching, or after its stretching at least one additional treatment.

6. Process according to claim 5 **characterized by** the fact that the additional treatment is a fibrillation, where the groups of tapes is guided as a group or individually over one or more spiked rollers.

7. Process according to claim 5 or 6 **characterized by** the fact that the additional treatment is a regulation of temperature, where the groups of tapes is heated as a group or individually.

8. Process according to one of claims 5 to 7 **characterized by** the fact that the additional treatment is a preparation, where the group of tapes is dampened as a group or individually.

9. Device for carrying out the process according to one of claims 1 to 8 with an extruding device (1), a cooling device (4), a draw-off unit (7), a cutting device (8), a stretching device (13), and a winding device (15) with several winding units (16.1, 16.2) **characterized by** the fact that the stretching device (13) is formed by several separate stretching units (14.1, 14.2) with which tapes (10), after the division of a sheet of tapes, can be stretched separately.

10. Device according to claim 9 **characterized by** the fact that the stretching units (14.1, 14.2) are driven and controlled independently of one another by separate drives.

11. Device according to claim 9 or 10 **characterized by** the fact that to each of the stretching units (14.1, 14.2) several winding units (16.1, 16.2) of the winding device (15) are assigned.

12. Device according to claim 9 or 10 **characterized by** the fact that to each of the stretching units (14.1, 14.2) one winding unit (16.1, 16.2) of the winding device (15) is assigned.

13. Device according to one of claims 9 to 12 **characterized by** the fact that to each of the stretching units (14.1, 14.2) a fiber brake device (28) is assigned with which the feed of the tapes can be adjusted.

14. Device according to one of claims 9 to 13 **characterized by** the fact that the stretching units (14.1, 14.2) are each formed by several rollers (40) or galette units (25) consisting of a galette (26) with roller (27), where at least one of the galettes is formed in such a manner that it can be heated.

15. Device according to claim 14 **characterized by** the fact that the galettes (26) and galette units (25) of the stretching units (14.1, 14.2) are preferably held one next to another and/or one over another on a wall (21) of the supporting frame.

16. Device according to claim 15 **characterized by** the fact that the supporting frame (21) is formed by a plurality of modules (23, 24), where the modules (23, 24) are formed as carriers for stretching units (14.1) and as carriers for winding units (16.1).

17. Device according to one of claims 9 to 16 **characterized by** the fact that a fiber guide bar (12) with a plurality of fiber guides is disposed after the cutting device (8), with which fiber guide bar (12) a separation of the tapes (10) can be carried out.

18. Device according to one of claims 9 to 17 **characterized by** the fact that to at least one part of the stretching unit (14.1) an additional treatment device (31, 34) is assigned.

19. Device according to claim 18, **characterized by** the fact that the treatment device (34) comprises a spiked roller (29) for the fibrillation of tapes, where the tapes are guided on the circumferential surface of the spiked roller (29).

20. Device according to claim 18 or 19 **characterized by** the fact that the treatment device (31) comprises a preparation device (35) for preparing tapes.

21. Device according to one of claims 9 to 20 **characterized by** the fact that the cooling device (4) is formed as a cooling bath (5) and that several deflecting rods or deflecting rollers (6) are assigned to the cooling bath (5), with which deflecting rods or deflecting rollers the foil web (9) is guided, with several partial enwrapments, after being drawn off from the cooling bath (5).

22. Device according to claim 21 **characterized by** the fact that the deflecting rollers (6) are disposed directly above the cooling bath (5) in such a manner that, per deflecting roller (6), the foil web (9) receives a deflection of more than 90°.

## Revendications

1. Procédé destiné à la fabrication de bandelettes à partir d'une bande de feuille, dans lequel la bande de feuille est extrudée d'un polymère en fusion, refroidie, et retirée, dans lequel la bande de feuille est tronçonnée en une portée de bandelettes avec une pluralité de bandelettes et dans lequel après un étirage les bandelettes de la portée de bandelettes sont enroulées respectivement en bobines, **caractérisé en ce qu'**avant l'étirage la portée de bandelettes est divisée en une pluralité de groupes de bandelettes et **en ce que** chaque groupe de bandelettes est étiré séparément.

2. Procédé selon la revendication 1, **caractérisé en ce que** chaque groupe de bandelettes est étiré par des paramètres d'ajustement prédéterminés respectivement de manière individuelle comme par exemple le rapport d'étirage et/ou la thermostatisation.

3. Procédé selon la revendication 1 ou 2, **caractérisé en ce que** les bandelettes de groupes de bandelettes sont coupées par des largeurs de coupe prédéterminées, les bandelettes associées à un groupe présentant les mêmes largeurs de coupe.

4. Procédé selon l'une des revendications 1 à 3, **caractérisé en ce que** les bandelettes d'un des groupes sont étirées communément ou en une pluralité ou individuellement.

5. Procédé selon l'une des revendications 1 à 4, **caractérisé en ce qu'**au moins un des groupes de bandelettes est soumis au moins à un traitement supplémentaire avant l'étirage, durant l'étirage ou après l'étirage.

6. Procédé selon la revendication 5, **caractérisé en ce que** le traitement supplémentaire est une fibrillation, le groupe des bandelettes étant guidé communément ou individuellement sur un ou sur une pluralité de hérissons.

7. Procédé selon la revendication 5 ou 6, **caractérisé en ce que** le traitement supplémentaire est un équilibrage de température, le groupe de bandelettes étant réchauffé communément ou individuellement.

8. Procédé selon l'une des revendications 5 à 7, **caractérisé en ce que** le traitement supplémentaire est une préparation, le groupe de bandelettes étant aspergé communément ou individuellement.

9. Dispositif pour la mise en oeuvre du procédé selon l'une des revendications 1 à 8 avec un dispositif d'extrusion de feuilles (1), un dispositif de refroidissement (4), une unité de retirage (7), un dispositif de coupe (8), un dispositif d'étirage (13) et un dispositif d'enroulement (15) avec une pluralité d'unités d'enroulement (16.1, 16.2), **caractérisé en ce que** le dispositif d'étirage (13) est formé par une pluralité d'unités d'étirage séparées (14.1, 14.2) par lesquelles des bandelettes (10) après la partition d'une portée de bandelettes, peuvent être étirées séparément.

10. Dispositif selon la revendication 9, **caractérisé en ce que** les unités d'étirage (14,1, 14,2) sont réalisées indépendamment les unes des autres de manière à pouvoir être entraînées et commandées par des entraînements séparés.

11. Dispositif selon la revendication 9 ou 10, **caractérisé en ce qu'**une pluralité d'unités d'enroulement (16.1, 16.2) du dispositif d'enroulement (15) sont associées à chacune des unités d'étirage (14.1, 14.2).

12. Dispositif selon la revendication 9 ou 10, **caractérisé en ce que** respectivement une unité d'enroulement (16. 1, 16.2) du dispositif d'enroulement (15) est associée à chacune des unités d'étirage (14.1, 14.2).

13. Dispositif selon l'une des revendications 9 à 12, **caractérisé en ce qu'**un dispositif de frein de fil (28) est associé à chacune des unités d'étirage (14.1, 14.2), par lequel frein de fil (28) les bandelettes en marche peuvent être ajustées.

14. Dispositif selon l'une des revendications 9 à 13, **caractérisé en ce que** les unités d'étirage (14.1, 14.2) sont formées respectivement par une pluralité de cylindres (40) ou par des unités de galettes (25), consistant en une galette (26) avec rouleau accompagnateur (27), au moins une des galettes de cylindres étant réalisée de manière à pouvoir être chauffée.

15. Dispositif selon la revendication 14, **caractérisé en ce que** les galettes (26) et les unités de galettes (25) des unités d'étirage (14.1, 14.2) sont retenues les unes à coté des autres et/ou les unes au dessus des autres sur une paroi de bâti (21).

16. Dispositif selon la revendication 15, **caractérisé en ce que** la paroi de bâti (21) est formée par une multiplicité de modules (23, 24), les modules (23, 24) étant réalisés en tant que supports pour des unités d'étirage (14.1) et en tant que supports pour des unités d'enroulement (16.1).

17. Dispositif selon l'une des revendications 9 à 16, **caractérisé en ce que** le dispositif de coupe (8) est suivi d'une baguette de guidage de fil (12) avec une pluralité de guide-fil, par laquelle baguette de guidage de fil (12) une séparation des bandelettes (10) est réalisable.

18. Dispositif selon l'une des revendications 9 à 17, **caractérisé en ce qu'**un dispositif de traitement (31, 34) supplémentaire est associé à au moins une partie des unités d'étirage (14.1).

19. Dispositif selon la revendication 18, **caractérisé en ce que** le dispositif de traitement (34) a un hérisson (29) pour la fibrillation de bandelettes, les bandelettes étant guidées sur la circonférence de l'hérisson (29).

20. Dispositif selon la revendication 18 ou 19, **caractérisé en ce que** le dispositif de traitement (31) a un dispositif de préparation (35) pour la préparation des bandelettes.

21. Dispositif selon l'une des revendications 9 à 20, **caractérisé en ce que** le dispositif de refroidissement (4) est réalisé comme un bain de refroidissement (5) et **en ce qu'**une pluralité de barres de déviation ou de rouleaux de déviation (6) sont associés au bain de refroidissement (5), par lesquelles la bande de feuille (9) est guidée avec une pluralité d'enlacements partiels après avoir été retirée du bain de refroidissement (5).

22. Dispositif selon la revendication 21, **caractérisé en ce que** les rouleaux de déviation (6) sont agencés de telle façon au dessus du bain de refroidissement (5) que la bande de feuille (9) est dotée d'une déviation >90° par rouleau de déviation (6).
